# EUROPÄISCHE PATENTSCHRIFT

(11) **EP 3 969 199 B1**
(45) Veröffentlichungstag und Bekanntmachung des Hinweises auf die Patenterteilung: **07.06.2023**
(21) Anmeldenummer: 20722307.4
(22) Anmeldetag: 28.04.2020
(51) Int. Cl.: B21J 5/12

(54) **BEARBEITUNGSEINHEIT UND BEARBEITUNGSMASCHINE ZUR BEARBEITUNG EINES WERKSTÜCKS AN EINER WERKSTÜCKWAND SOWIE VERFAHREN ZUR HERSTELLUNG EINER BEARBEITUNGSEINHEIT DER GENANNTEN ART**
PROCESSING UNIT AND PROCESSING MACHINE FOR PROCESSING A WORKPIECE ON A WORKPIECE WALL AND METHOD FOR PRODUCING A PROCESSING UNIT OF THE STATED TYPE
UNITÉ D'USINAGE ET MACHINE D'USINAGE SERVANT À USINER UNE PIÈCE SUR UNE PAROI DE PIÈCE, ET PROCÉDÉ DE FABRICATION D'UNE UNITÉ D'USINAGE DU TYPE MENTIONNÉ

(30) Priorität: 14.05.2019 DE 102019112547
(43) Veröffentlichungstag der Anmeldung: 23.03.2022
(73) Patentinhaber: FELSS Systems GmbH, 75203 Königsbach-Stein (DE)
(72) Erfinder: TRAUTZ, Udo, 75015 Bretten (DE); MUTHNY, Alexander, 75233 Tiefenbronn-Lehningen (DE); KLUGE, Matthias, 75248 Ölbronn-Dürrn (DE)
(74) Vertreter: Kohler Schmid Möbus Patentanwälte
(86) Internationale Anmeldenummer: PCT/EP2020/061676
(87) Internationale Veröffentlichungsnummer: WO 2020/229156

(56) Entgegenhaltungen:
- EP-A2- 0 734 803
- DE-U1-202009 005 552

## Beschreibung

Die Erfindung betrifft eine Bearbeitungseinheit zur Bearbeitung eines Werkstücks an einer Werkstückwand unter Relativbewegung des Werkstücks und der Bearbeitungseinheit längs einer Arbeitsachse der Bearbeitungseinheit mit einem von der Bearbeitungseinheit in einer Vorhubrichtung der Bearbeitungseinheit zu dem Werkstück hin ausgeführten Vorhub und mit einem von der Bearbeitungseinheit in einer Rückhubrichtung der Bearbeitungseinheit von dem Werkstück weg ausgeführten Rückhub,
- mit einem Bearbeitungswerkzeug zur Bearbeitung der Werkstückwand, wobei das Bearbeitungswerkzeug bei dem Vorhub und bei dem Rückhub der Bearbeitungseinheit mit dem Werkstück in Kontakt ist,
- mit einem für das Bearbeitungswerkzeug vorgesehenen Werkzeugwiderlager, welches eine in die Vorhubrichtung weisende widerlagerseitige Vorhub-Stützfläche sowie eine von der widerlagerseitigen Vorhub-Stützfläche längs der Arbeitsachse der Bearbeitungseinheit in der Rückhubrichtung beabstandete und in die Rückhubrichtung weisende und dadurch von der widerlagerseitigen Vorhub-Stützfläche abgewandte widerlagerseitige Rückhub-Stützfläche aufweist, wobei das Bearbeitungswerkzeug der widerlagerseitigen Vorhub-Stützfläche in der Vorhubrichtung vorgeordnet ist und wobei das Bearbeitungswerkzeug bei dem Vorhub der Bearbeitungseinheit an der widerlagerseitigen Vorhub-Stützfläche entgegen der Vorhubrichtung und bei dem Rückhub der Bearbeitungseinheit an der widerlagerseitigen Rückhub-Stützfläche entgegen der Rückhubrichtung abgestützt ist sowie
- mit einer Spannvorrichtung, mittels derer das Bearbeitungswerkzeug längs der Arbeitsachse gegen die widerlagerseitige Vorhub-Stützfläche und gegen die widerlagerseitige Rückhub-Stützfläche spannbar ist und die ein von dem Werkzeugwiderlager baulich getrenntes Zugelement umfasst, das sich längs der Arbeitsachse erstreckt und das längs der Arbeitsachse einerseits mit dem Bearbeitungswerkzeug verbunden ist und andererseits ein Stellgewinde aufweist, mit welchem sich ein Stellelement der Spannvorrichtung im Gewindeeingriff befindet,
- wobei bei der widerlagerseitigen Vorhub-Stützfläche längs der Arbeitsachse gegenüberliegendem Bearbeitungswerkzeug das Stellelement der Spannvorrichtung der von der widerlagerseitigen Vorhub-Stützfläche abgewandten widerlagerseitigen Rückhub-Stützfläche längs der Arbeitsachse gegenüberliegt,
- wobei das von dem Werkzeugwiderlager baulich getrennte Zugelement der Spannvorrichtung auf Zug längs der Arbeitsachse vorspannbar ist und
- wobei bei auf Zug längs der Arbeitsachse vorgespanntem Zugelement der Spannvorrichtung die von der widerlagerseitigen Vorhub-Stützfläche abgewandte widerlagerseitige Rückhub-Stützfläche durch das Stellelement der Spannvorrichtung längs der Arbeitsachse in Richtung auf das Bearbeitungswerkzeug beaufschlagt ist und das Bearbeitungswerkzeug mittels des Stellelements und des auf Zug beanspruchten Zugelements der Spannvorrichtung längs der Arbeitsachse gegen die widerlagerseitige Vorhub-Stützfläche und gegen die widerlagerseitige Rückhub-Stützfläche gespannt ist.

Die Erfindung betrifft außerdem eine Bearbeitungsmaschine zur Bearbeitung eines Werkstücks an einer Werkstückwand, mit einer Bearbeitungseinheit und mit einem Bearbeitungsantrieb, mittels dessen das Werkstück und die Bearbeitungseinheit relativ zueinander längs einer Arbeitsachse der Bearbeitungseinheit mit einem von der Bearbeitungseinheit in einer Vorhubrichtung der Bearbeitungseinheit zu dem Werkstück hin ausgeführten Vorhub und mit einem von der Bearbeitungseinheit in einer Rückhubrichtung der Bearbeitungseinheit von dem Werkstück weg ausgeführten Rückhub bewegbar sind.

Schließlich betrifft die Erfindung ein Verfahren zur Herstellung einer Bearbeitungseinheit der eingangs genannten Art.

Bearbeitungseinheiten und Bearbeitungsmaschinen der vorgenannten Art werden beispielsweise in der Metallbearbeitung und dort unter anderem zur Profilierung der Wand von Löchern in metallischen Bauteilen verwendet. Ein häufiger Anwendungsfall ist dabei die Erzeugung einer Verzahnung an der Wand eines an dem betreffenden Bauteil vorgesehenen Sacklochs. Während des Bearbeitungsprozesses führt die Bearbeitungseinheit relativ zu dem zu bearbeitenden Werkstück einen längs einer Arbeitsachse der Bearbeitungseinheit zu dem Werkstück hin gerichteten Vorhub sowie einen sich an den Vorhub anschließenden und in Gegenrichtung des Vorhubs in einer Rückhubrichtung von dem Werkstück weg ausgeführten Rückhub aus. Zur Erzeugung der Relativbewegung von Bearbeitungseinheit und Werkstück können ausschließlich die Bearbeitungseinheit oder ausschließlich das Werkstück oder sowohl die Bearbeitungseinheit als auch das Werkstück längs der Arbeitsachse bewegt werden. Die Bearbeitung kann insbesondere trennender und/oder umformender Natur sein.

Sowohl bei dem Vorhub als auch bei dem Rückhub befindet sich das an dem Werkzeugwiderlager der Bearbeitungseinheit angeordnete Bearbeitungswerkzeug mit dem Werkstück in Kontakt. Infolgedessen wirken auf das Bearbeitungswerkzeug längs der Arbeitsachse bearbeitungsbedingte Kräfte in wechselnden Richtungen. Im Interesse eines qualitativ hochwertigen Bearbeitungsergebnisses muss sichergestellt sein, dass sich während eines Bearbeitungsprozesses die Position des Bearbeitungswerkzeugs an dem Werkzeugwiderlager ungeachtet der auf das Bearbeitungswerkzeug wirkenden Bearbeitungskräfte nicht verändert.

Dies wird im Falle des in DE 20 2009 005 552 U1 offenbarten Standes der Technik auf zweierlei Weise erreicht.

Beiden Varianten des Standes der Technik gemäß DE 20 2009 005 552 U1 gemeinsam ist ein als Werkzeugwiderlager fungierender Werkzeugkörper einer Bearbeitungseinheit, der an dem in der Vorhubrichtung der Bearbeitungseinheit gelegenen Ende mit einem längs der Arbeitsachse der Bearbeitungseinheit verlaufenden zylindrischen Befestigungsbereich versehen ist. Der zylindrische Befestigungsbereich ist gegenüber dem in der Rückhubrichtung angrenzenden restlichen Werkzeugkörper unter Ausbildung einer sich quer zu der Arbeitsachse erstreckenden Schulter querschnittsreduziert.

Im Falle einer ersten Bauart des Standes der Technik gemäß DE 20 2009 005 552 U1 weist der zylindrische Befestigungsbereich einen glattwandigen axialen Abschnitt auf, der an dem restlichen Werkzeugkörper ansetzt. Auf den glattwandigen axialen Abschnitt folgt in der Vorhubrichtung der vorbekannten Bearbeitungseinheit ein mit einem Außengewinde versehener axialer Gewindeabschnitt des zylindrischen Befestigungsbereichs. Das Bearbeitungswerkzeug ist hülsenartig ausgebildet und besitzt eine axiale Länge, die in etwa der Länge des glattwandigen axialen Abschnitts des an dem Werkzeugkörper vorgesehenen zylindrischen Befestigungsbereichs entspricht. Zur Fixierung an dem Werkzeugkörper wird das Bearbeitungswerkzeug auf den glattwandigen axialen Abschnitt des zylindrischen Befestigungsbereichs aufgeschoben. Anschließend wird auf den Gewindeabschnitt des zylindrischen Befestigungsbereichs eine Arretierungsmutter aufgeschraubt und durch Anziehen der Arretierungsmutter wird das Bearbeitungswerkzeug zwischen der Arretierungsmutter einerseits und der von dem restlichen Werkzeugkörper ausgebildeten Schulter andererseits verspannt. Durch die Arretierungsmutter und die Schulter an dem restlichen Werkzeugkörper ist das Bearbeitungswerkzeug während eines Bearbeitungsprozesses sowohl gegen eine unerwünschte Verlagerung in der Vorhubrichtung als auch gegen eine unerwünschte Verlagerung in der Rückhubrichtung formschlüssig gesichert. Aufgrund des beidseitigen Formschlusses behält das Bearbeitungswerkzeug seine Sollposition an dem Werkzeugkörper der vorbekannten Bearbeitungseinheit auch dann bei, wenn auf das Bearbeitungswerkzeug große bearbeitungsbedingte Kräfte längs der Arbeitsachse der Bearbeitungseinheit wirken. Der Einsatz dieser Bauart der vorbekannten Bearbeitungseinheit scheidet allerdings in Anwendungsfällen aus, in denen der gegenüber dem Bearbeitungswerkzeug in der Vorhubrichtung vorstehende Gewindeabschnitt des an dem Werkzeugkörper vorgesehenen zylindrischen Befestigungsbereichs und die auf dem Gewindeabschnitt aufsitzende Arretierungsmutter etwa aufgrund der räumlichen Gegebenheiten an dem zu bearbeitenden Werkstück hinderlich wären.

Einen in dieser Hinsicht erweiterten Anwendungsbereich besitzt die zweite Bauart der Bearbeitungseinheit des Standes der Technik gemäß DE 20 2009 005 552 U1, die in der Vorhubrichtung von dem glattwandigen axialen Abschnitt des zylindrischen Befestigungsbereichs des Werkzeugkörpers und dem auf diesem aufsitzenden Bearbeitungswerkzeug begrenzt wird und an der dementsprechend kein gegenüber dem Bearbeitungswerkzeug in der Vorhubrichtung vorstehender Gewindeabschnitt mit Arretierungsmutter vorgesehen ist. Die Einsatzmöglichkeiten der zweiten Bauart der vorbekannten Bearbeitungseinheit sind aber insofern beschränkt, als die Verbindung zwischen dem Bearbeitungswerkzeug und dem glattwandigen axialen Abschnitt des an dem Werkzeugkörper vorgesehenen zylindrischen Befestigungsbereichs weniger lastaufnahmefähig ist als die formschlüssige Verbindung im Falle der ersten Bauart des Standes der Technik. Grund für die verminderte Lastaufnahmefähigkeit ist der Umstand, dass das Bearbeitungswerkzeug, welches die Bearbeitungseinheit zweiter Bauart in der Vorhubrichtung begrenzt, durch stoffschlüssiges Fügen, insbesondere durch Löten oder Kleben, auf dem glattwandigen axialen Abschnitt des zylindrischen Befestigungsbereichs des Werkzeugkörpers fixiert wird.

Gattungsgemäßer Stand der Technik ist bekannt aus EP 0 734 803 A2. Diese Druckschrift betrifft ein drehantreibbares Werkzeug mit einem Halter und mit einem Werkzeugkopf. Der Halter und der Werkzeugkopf werden von einer axialen Öffnung durchsetzt, durch die sich ein Zuganker erstreckt. Der Zuganker stützt sich mit einem axialen Ende an dem Werkzeugkopf ab. An dem gegenüberliegenden axialen Ende ist der Zuganker mit einem Außengewinde versehen. Mit dem Außengewinde des Zugankers kämmt das Innengewinde einer auf dem Zuganker aufsitzenden Zugmutter. Die Zugmutter liegt einer von dem Werkzeugkopf abliegenden Stirnfläche des Halters des vorbekannten Werkzeugs gegenüber. Zur Erzeugung einer in axialer Richtung wirksamen Verbindung des Halters und des Werkzeugkopfes wird der Zuganker durch Drehen der Zugmutter axial vorgespannt.

Ausgehend von dem gattungsgemäßen Stand der Technik liegt der vorliegenden Erfindung die Aufgabe zugrunde, eine Bearbeitungseinheit mit einer optimal eingestellten Vorspannung des Zugelements der Spannvorrichtung und eine Bearbeitungsmaschine mit einer derartigen Bearbeitungseinheit sowie ein Verfahren zur Herstellung einer derartigen Bearbeitungseinheit bereitzustellen.

Erfindungsgemäß gelöst wird diese Aufgabe durch die Bearbeitungseinheit gemäß Patentanspruch 1, durch die Bearbeitungsmaschine gemäß Patentanspruch 11 und durch das Herstellungsverfahren gemäß Patentanspruch 12.

Das Bearbeitungswerkzeug der Bearbeitungseinheit gemäß Patentanspruch 1 ist längs der Arbeitsachse der Bearbeitungseinheit sowohl in der Vorhubrichtung als auch in der Rückhubrichtung formschlüssig an dem Werkzeugwiderlager abgestützt, ohne dass es zu diesem Zweck eines gegenüber dem Bearbeitungswerkzeug in der Vorhubrichtung vorgeordneten Befestigungsmittels bedarf. Folglich eignet sich die anspruchsgemäße Bearbeitungseinheit sowohl für Anwendungsfälle, in denen ein gegenüber dem Bearbeitungswerkzeug in der Vorhubrichtung vorgeordnetes Befestigungsmittel hinderlich wäre als auch für Anwendungsfälle, in denen bearbeitungsbedingt große Kräfte auf das Bearbeitungswerkzeug längs der Arbeitsachse der Bearbeitungseinheit wirken und von dem Bearbeitungswerkzeug in das Werkzeugwiderlager abzutragen sind. Vorzugsweise wird die anspruchsgemäße Bearbeitungseinheit durch das Bearbeitungswerkzeug in der Vorhubrichtung begrenzt. Die mit der erfindungsgemäßen Bearbeitungseinheit ausgerüstete Bearbeitungsmaschine ist insbesondere als Axialformmaschine ausgeführt.

Bei einem Vorhub der Bearbeitungseinheit ist das Bearbeitungswerkzeug an der in der Vorhubrichtung gelegenen Seite des Werkzeugwiderlagers an der dort vorgesehenen Vorhub-Stützfläche formschlüssig abgestützt. Bei einem auf einen Vorhub folgenden Rückhub erfolgt die formschlüssige Abstützung des Bearbeitungswerkzeugs an der von der Vorhub-Stützfläche in der Rückhubrichtung beabstandeten Rückhub-Stützfläche des Werkzeugwiderlagers. Dabei wird die Rückhub-Stützfläche des Werkzeugwiderlagers von dem Stellelement der erfindungsgemäßen Spannvorrichtung in der Vorhubrichtung beaufschlagt. Die Beaufschlagung der Rückhub-Stützfläche des Werkzeugwiderlagers durch das Stellelement wird mittels des Zugelements der erfindungsgemäßen Spannvorrichtung bewirkt, das mit dem Bearbeitungswerkzeug verbunden ist und das auch bei einem Rückhub der Bearbeitungseinheit sowohl das Stellelement der Spannvorrichtung gegen die Rückhub-Stützfläche als auch das Bearbeitungswerkzeug gegen die Vorhub-Stützfläche zieht.

Um zu verhindern, dass das Bearbeitungswerkzeug bei einem Rückhub der erfindungsgemäßen Bearbeitungseinheit aufgrund der bei dem Rückhub auf das Bearbeitungswerkzeug wirkenden Kräfte entgegen der Vorhubrichtung von der Vorhub-Stützfläche abhebt und dadurch seine Position an dem Werkzeugwiderlager längs der Arbeitsachse der Bearbeitungseinheit unerwünschterweise ändert, ist das Zugelement der erfindungsgemäßen Spannvorrichtung längs der Arbeitsachse der Bearbeitungseinheit hinreichend stark vorgespannt.

Die Vorspannung des Zugelements der erfindungsgemäßen Spannvorrichtung längs der Arbeitsachse der Bearbeitungseinheit wird im Rahmen des erfindungsgemäßen Verfahrens zur Herstellung der erfindungsgemäßen Bearbeitungseinheit mittels eines Zugspanngeräts erzeugt. Zur Anbindung des Zugelements der Spannvorrichtung an ein Zugorgan des Zugspanngeräts ist das Zugelement mit einer entsprechenden Kupplungseinrichtung versehen. An einem geräteseitigen Widerlager des Zugspanngeräts wird die Bearbeitungseinheit mit dem Werkzeugwiderlager in der Rückhubrichtung abgestützt. Mittels des Zugorgans des Zugspanngeräts, das mit dem Zugelement der Spannvorrichtung der Bearbeitungseinheit verbunden ist, wird das Zugelement dann auf Zug in der Rückhubrichtung beansprucht. Zu diesem Zweck wird das Zugorgan des Zugspanngeräts in der Rückhubrichtung beaufschlagt. Dabei ist das Zugelement der Spannvorrichtung der Bearbeitungseinheit an der von dem Zugorgan des Zugspanngeräts abliegenden Seite mit dem Bearbeitungswerkzeug verbunden und über das Bearbeitungswerkzeug an der Vorhub-Stützfläche des Werkzeugwiderlagers in der Rückhubrichtung abgestützt.

Bei auf Zug beanspruchtem Zugelement der Spannvorrichtung wird das auf dem Zugelement aufsitzende und sich dabei mit dem Zugelement in einem Gewindeeingriff befindende Stellelement der Spannvorrichtung durch Drehbetätigung längs der Arbeitsachse in eine Sollposition bewegt. Die Sollposition des Stellelements der Spannvorrichtung ist vorzugsweise derart gewählt, dass unmittelbar mit Aufhebung der mittels des Zugorgans des Zugspanngeräts bewirkten Zugbeanspruchung des Zugelements der Spannvorrichtung die Vorspannung des Zugelements zwischen dem die Rückhub-Stützfläche beaufschlagenden Stellelement der Spannvorrichtung und dem die Vorhub-Stützfläche beaufschlagenden Bearbeitungswerkzeug den gewünschten Betrag aufweist.

Die Drehbetätigung des Stellelements während der Zugbeanspruchung des Zugelements der Spannvorrichtung erfolgt vorzugsweise bei von der Rückhub-Stützfläche des Werkzeugwiderlagers beabstandetem Stellelement. Ist das Stellelement bei der Drehbetätigung von der Rückhub-Stützfläche beabstandet, so wird eine ansonsten auftretende und die Genauigkeit der Positionierung des Stellelements möglicherweis beeinträchtigende Reibung zwischen dem Stellelement und dem Werkzeugwiderlager vermieden. Da keine Reibung zwischen dem Stellelement und dem Werkzeugwiderlager zu überwinden ist, bedarf es für die Drehbetätigung des Stellelements auch nur eines verhältnismäßig geringen Anzugsmoments.

Nach der zweckentsprechenden Positionierung des Stellelements auf dem Zugelement der Spannvorrichtung wird die Zugbeanspruchung des Zugelements aufgehoben und die Bearbeitungseinheit kann von dem Zugspanngerät getrennt werden. Unter der Wirkung der zuvor erzeugten Vorspannung des Zugelements beaufschlagt das Spannelement der Spannvorrichtung die Rückhub-Stützfläche des Werkzeugwiderlagers. Ebenfalls unter der Wirkung der zuvor erzeugten Vorspannung des Zugelements wird das Bearbeitungswerkzeug zu der Vorhub-Stützfläche hin gezogen.

Besondere Ausführungsarten der Bearbeitungseinheit gemäß Patentanspruch 1 und des Herstellungsverfahrens gemäß Patentanspruch 12 ergeben sich aus den abhängigen Patentansprüchen 2 bis 10 und 13.

Ausweislich Patentanspruch 13 wird die Vorspannung des Zugelements der Spannvorrichtung der Bearbeitungseinheit mittels eines hydraulischen Zugspanngeräts erzeugt. Die hydraulische Zugbeanspruchung des Zugelements ermöglicht eine betragsmäßig exakte Zugbeanspruchung des Zugelements. Dies ist insofern von besonderer Bedeutung, als die Vorspannung des Zugelements einerseits auf einen Maximalwert eingestellt werden sollte, gleichzeitig aber die werkstoffabhängige Zugfestigkeit des Zugelements nicht überschritten werden darf. Die Einstellung der Vorspannung des Zugelements auf einen Maximalwert empfiehlt sich vor dem Hintergrund, dass bei einem Rückhub der Bearbeitungseinheit das Bearbeitungswerkzeug umso besser gegen ein Abheben von der Vorhub-Stützfläche des Werkzeugwiderlagers gesichert ist, je größer der Betrag der Kraft ist, mit welcher das Bearbeitungswerkzeug durch das Zugelement der Spannvorrichtung gegen die Vorhub-Stützfläche an dem Werkzeugwiderlager gezogen wird. Ist die Vorspannung des Zugelements exakt einstellbar, kann die Zugfestigkeit des Zugelements maximal ausgenutzt werden.

Denkbar ist eine Erfindungsbauart, im Falle derer das Zugelement der Spannvorrichtung sowohl durch Drehbetätigung des Stellelements als auch unter Zuhilfenahme eines Zugspanngeräts vorgespannt ist. Erfindungsgemäß denkbar ist eine Nachjustage durch Drehbetätigung des Stellelements im Anschluss an die Trennung des Zugelements der Spannvorrichtung von dem Zugorgan des Zugspanngeräts, sofern sich an dem Zugelement unmittelbar mit dessen Freigabe durch das Zugspanngerät noch nicht die gewünschte Vorspannung eingestellt hat (Patentanspruch 2).

Als Kupplungseinrichtung bevorzugt wird ein an dem Zugelement vorgesehenes Kupplungsgewinde, mittels dessen sich eine lösbare Gewindeverbindung mit dem Zugorgan des Zugspanngeräts herstellen lässt (Patentanspruch 3).

In weiterer bevorzugter Ausgestaltung der erfindungsgemäßen Bearbeitungseinheit ist das Zugelement der Spannvorrichtung als Zugstange ausgebildet (Patentanspruch 4).

Ausweislich Patentanspruch 5 ist das Werkzeugwiderlager der erfindungsgemäßen Bearbeitungseinheit vorzugsweise als Hohlkörper ausgeführt, der mit einer sich längs der Arbeitsachse der Bearbeitungseinheit erstreckenden Aufnahme für das Zugelement, insbesondere die Zugstange, der Spannvorrichtung versehen ist.

Um eine dauerhaft wirksame Abstützung des Bearbeitungswerkzeugs an der Vorhub-Stützfläche des Werkzeugwiderlagers zu gewährleisten, ist in Weiterbildung der erfindungsgemäßen Bearbeitungseinheit zwischen dem Bearbeitungswerkzeug und dem Zugelement der Spannvorrichtung eine formschlüssige Verbindung vorgesehen, über welche die Vorspannung des Zugelements in eine Beaufschlagung der Vorhub-Stützfläche des Werkzeugwiderlagers durch das Bearbeitungswerkzeug umgesetzt wird (Patentanspruch 6). Zur Herstellung des Formschlusses weisen das Bearbeitungswerkzeug und das Zugelement der Spannvorrichtung eine entsprechende Bauteilgeometrie auf. Erfindungsgemäß bevorzugt werden einander zugeordnete Flächen an dem Bearbeitungswerkzeug und an dem Zugelement, die im Wesentlichen senkrecht zu der Arbeitsachse der erfindungsgemäßen Bearbeitungseinheit verlaufen oder eine konische Form an dem einen und eine entsprechende gegenkonische Form an dem anderen der formschlüssig miteinander zu verbindenden Bauteile.

Mit dem Zugelement der Spannvorrichtung kann sich insbesondere ein als Stellmutter ausgeführtes Stellelement im Gewindeeingriff befinden (Patentanspruch 7). Für Fälle, in denen die Vorspannung des Zugelements wenigstens teilweise durch Drehbetätigung des Stellelements erzeugt wird, ist die Stellmutter mit einer Außenkontur versehen, die ihrerseits an ein Betätigungswerkzeug angepasst ist.

In Falle einer bevorzugten Erfindungsbauart begrenzt das Bearbeitungswerkzeug die Bearbeitungseinheit in der Vorhubrichtung. Ergänzend oder alternativ ist ausweislich Patentanspruch 8 vorgesehen, dass das Werkzeugwiderlager der erfindungsgemäßen Bearbeitungseinheit durch die Rückhub-Stützfläche in der Rückhubrichtung begrenzt wird. Bildet die Rückhub-Stützfläche die rückhubseitige Begrenzung des Werkzeugwiderlagers, so steht an dem Werkzeugwiderlager für das Stellelement der Spannvorrichtung eine hinreichend große Beaufschlagungsfläche zur Verfügung. Außerdem ist das der Rückhub-Stützfläche zugeordnete Stellelement insbesondere zur Einstellung der Vorspannung des Zugelements der Spannvorrichtung gut zugänglich.

Gemäß Patentanspruch 9 ist in weiterer bevorzugter Ausgestaltung der Erfindung die Einheit mit Bearbeitungswerkzeug, Werkzeugwiderlager und Spannvorrichtung nicht unmittelbar sondern vielmehr über ein Kupplungselement an einen Bearbeitungsantrieb angebunden. Der Bearbeitungsantrieb dient zur Erzeugung der Relativbewegung eines zu bearbeitenden Werkstücks und der erfindungsgemäßen Bearbeitungseinheit. Das Kupplungselement zwischen der Einheit mit Bearbeitungswerkzeug, Werkzeugwiderlager und Spannvorrichtung einerseits und dem Bearbeitungsantrieb andererseits kann als Adapter dienen, dessen Bauweise etwa auf der Antriebsseite anwendungsbezogen variiert und der es dann ermöglicht, ein und dieselbe Einheit mit Bearbeitungswerkzeug, Werkzeugwiderlager und Spannvorrichtung in einer anwendungsspezifischen Weise an einen Bearbeitungsantrieb anzubinden.

Damit die Verbindung zwischen der Einheit mit Bearbeitungswerkzeug, Werkzeugwiderlager und Spannvorrichtung einerseits und dem Kupplungselement andererseits auch großen Bearbeitungskräften standhält, ist in weiterer bevorzugter Ausgestaltung der erfindungsgemäßen Bearbeitungseinheit eine formschlüssige Verbindung zwischen dem Werkzeugwiderlager und dem Kupplungselement vorgesehen. Insbesondere sind das Werkzeugwiderlager und das Kupplungselement miteinander verschraubt.

Eine erfindungsgemäß bevorzugte Schraubverbindung zwischen dem Werkzeugwiderlager und dem Kupplungselement ergibt sich aus Patentanspruch 10. Im Falle dieser Erfindungsbauart bewirkt die Herstellung der Schraubverbindung zwischen dem Werkzeugwiderlager und dem Kupplungselement der erfindungsgemäßen Bearbeitungseinheit eine in der Rückhubrichtung wirksame Zugbeanspruchung eines Gewindevorsprungs des Werkzeugwiderlagers und dadurch eine Zugbeanspruchung und Vorspannung des Zugelements der Spannvorrichtung. Der Gewindevorsprung des Werkzeugwiderlagers wird nach Art eines Schraubenbolzens in ein Innengewinde an dem Kupplungselement eingeschraubt. Wie ein Schraubenkopf läuft dabei der gegenüber dem Gewindevorsprung quer zu der Arbeitsachse der Bearbeitungseinheit bestehende Überstand des Werkzeugwiderlagers mit einer widerlagerseitigen Anschlagfläche auf eine kupplungselementseitige Anschlagfläche auf. Ein mit einer Drehbewegung des in axialer Richtung an dem Kupplungselement abgestützten Werkzeugwiderlagers relativ zu dem Kupplungselement verbundenes Anziehen des Werkzeugwiderlagers führt folglich zu einer Längung des widerlagerseitigen Gewindevorsprungs. Da der widerlagerseitige Gewindevorsprung an einer in die Rückhubrichtung weisenden Stirnfläche die widerlagerseitige Rückhub-Stützfläche für das Stellelement der Spannvorrichtung ausbildet, bewirkt die Längung des widerlagerseitigen Gewindevorsprungs über das an der Stirnfläche des Gewindevorsprungs abgestützte Stellelement eine Zugbeanspruchung und Vorspannung des mit dem Stellelement verbundenen Zugelements der Spannvorrichtung.

Nachfolgend wird die Erfindung anhand beispielhafter schematischer Darstellungen näher erläutert. Es zeigen:
- Figur 1a:: eine Teileinheit einer Bearbeitungseinheit erster Bauart zur Erstellung einer Verzahnung an einer Wand eines Sacklochs an einem metallischen Werkstück,
- Figur 1b:: eine Teileinheit einer Bearbeitungseinheit zweiter Bauart zur Erstellung einer Verzahnung an einer Wand eines Sacklochs an einem metallischen Werkstück,
- Figur 2:: die Teileinheit gemäß Figur 1b an einem Zugspanngerät bei der Erzeugung einer Vorspannung einer Zugstange der Teileinheit und
- Figur 3:: die Bearbeitungseinheit erster Bauart umfassend die Teileinheit gemäß Figur 1a.

In Figur 1a ist eine Bearbeitungseinheit 1 im Umfang einer Teileinheit 2 dargestellt, die ihrerseits ein Bearbeitungswerkzeug 3, ein Werkzeugwiderlager 4 und eine Spannvorrichtung 5 umfasst.

Bei dem Bearbeitungswerkzeug 3 handelt es sich um eine herkömmliche Umformmatrize aus Hartmetall, die dazu dient an einer Wand eines Sacklochs 6 in einem in Figur 1a gestrichelt angedeuteten metallischen Werkstück 7 eine Verzahnung zu erstellen. Zu diesem Zweck ist das Bearbeitungswerkzeug 3 in gewohnter Weise mit einer formgebenden Verzahnung versehen. Die Zähne der formgebenden Verzahnung an dem Bearbeitungswerkzeug 3 verlaufen längs einer Arbeitsachse 8 der Bearbeitungseinheit 1.

Zur Herstellung der Verzahnung an der Wand des Sacklochs 6 werden die Bearbeitungseinheit 1 und das Werkstück 7 längs der Arbeitsachse 8 relativ zueinander bewegt. Auf einen von der Bearbeitungseinheit 1 in einer Vorhubrichtung (Pfeil 9) zu dem Werkstück 7 hin ausgeführten Vorhub folgt dabei ein von dem Werkstück 7 weg gerichteter Rückhub der Bearbeitungseinheit 1 in einer Rückhubrichtung 10.

Sowohl bei dem Vorhub als auch bei dem Rückhub der Bearbeitungseinheit 1 befindet sich das Bearbeitungswerkzeug 3 im Kontakt mit der Wand des Werkstücks 7. Die auf das Bearbeitungswerkzeug 3 bearbeitungsbedingt längs der Arbeitsachse 8 wirkenden Kräfte werden in das Werkzeugwiderlager 4 abgetragen.

Bei dem Vorhub der Bearbeitungseinheit 1 ist das in die Wand des Sacklochs 6 eingreifende Bearbeitungswerkzeug 3 an einer widerlagerseitigen Vorhub-Stützfläche 11 entgegen der Vorhubrichtung 9 abgestützt. Ebenso wie eine der Vorhub-Stützfläche 11 des Werkzeugwiderlagers 4 gegenüberliegende Gegenfläche 12 des Bearbeitungswerkzeugs 3 erstreckt sich die widerlagerseitige Vorhub-Stützfläche 11 im Wesentlichen senkrecht zu der Arbeitsachse 8.

Bei dem Rückhub der Bearbeitungseinheit 1 in der Rückhubrichtung 10 ist das mit der Wand des Sacklochs 6 in Kontakt befindliche Bearbeitungswerkzeug 3 bestrebt, längs der Arbeitsachse 8 von der Vorhub-Stützfläche 11 des Werkzeugwiderlagers 4 abzuheben. Dies wird durch eine entgegen der Rückhubrichtung 10 wirksame Abstützung des Bearbeitungswerkzeugs 3 an einer widerlagerseitigen Rückhub-Stützfläche 13 verhindert. Die widerlagerseitige Rückhub-Stützfläche 13 ist von der widerlagerseitigen Vorhub-Stützfläche 11 in der Rückhubrichtung 10 beabstandet und dabei von der widerlagerseitigen Vorhub-Stützfläche 11 abgewandt.

Die Abstützung des Bearbeitungswerkzeugs 3 an der Rückhub-Stützfläche 13 des Werkzeugwiderlagers 4 erfolgt nicht unmittelbar sondern über eine als Zugelement vorgesehene und von dem Werkzeugwiderlager 4 baulich getrennte Zugstange 14 sowie über ein auf der Zugstange 14 aufsitzendes und als Stellmutter 15 ausgebildetes Stellelement der Spannvorrichtung 5.

Die Zugstange 14 der Spannvorrichtung 5 erstreckt sich in einer Aufnahme 16 des als Hohlkörper ausgebildeten Werkzeugwiderlagers 4 längs der Arbeitsachse 8. In der Vorhubrichtung 9 endet die Zugstange 14 flächenbündig mit dem Bearbeitungswerkzeug 3. Folglich begrenzt in dem dargestellten Beispielsfall das Bearbeitungswerkzeug 3 gemeinsam mit der in der Vorhubrichtung 9 gelegenen Stirnfläche der Zugstange 14 die Bearbeitungseinheit 1 in der Vorhubrichtung 9. Alternativ kann die in der Vorhubrichtung 9 gelegene Stirnfläche der Zugstange 14 gegenüber der in der Vorhubrichtung 9 gelegenen Stirnfläche des Bearbeitungswerkzeugs 3 entgegen der Vorhubrichtung 9 zurückgesetzt sein. In beiden Fällen kann die Wand des Sacklochs 6 mittels des Bearbeitungswerkzeugs 3 über ihre gesamte axiale Länge bearbeitet werden.

An der in der Vorhubrichtung 9 gelegenen Seite ist die Zugstange 14 mit dem Bearbeitungswerkzeug 3 formschlüssig verbunden. Zu diesem Zweck erweitert sich der Querschnitt der Zugstange 14 unter Ausbildung einer senkrecht zu der Arbeitsachse 8 verlaufenden zugstangenseitigen Schulter 17. Die Schulter 17 an der Zugstange 14 wirkt zur Herstellung des Formschlusses zwischen der Zugstange 14 und dem Bearbeitungswerkzeug 3 mit einer werkzeugseitigen, gleichfalls senkrecht zu der Arbeitsachse 8 verlaufenden werkzeugseitigen Schulter 18 zusammen.

Das in die Rückhubrichtung 10 weisende Ende der Zugstange 14 ist mit einem zugstangenseitigen Außengewinde 19 versehen. Das zugstangenseitige Außengewinde 19 bildet ein Stellgewinde 19a, mit welchem sich die Stellmutter 15 der Spannvorrichtung 5 im Gewindeeingriff befindet. Durch Drehbetätigung der Stellmutter 15 um die Arbeitsachse 8 kann die Stellmutter 15 längs der Zugstange 14 wahlweise in der Vorhubrichtung 9 oder in der Rückhubrichtung 10 verlagert werden. Aufgrund der selbsthemmenden Ausbildung des Stellgewindes 19a und des mit diesem kämmenden Innengewindes an der Stellmutter 15 behält die Stellmutter 15 eine eingestellte Position längs der Arbeitsachse 8 auch dann bei, wenn auf die Stellmutter 15 eine Kraft längs der Arbeitsachse 8 wirkt. Die Stellmutter 15 ist mit einer Außenkontur versehen. Mit Hilfe eines an die Außenkontur der Stellmutter 15 angepassten Werkzeugs ist eine Drehbetätigung der Stellmutter 15 um die Arbeitsachse 8 möglich.

Ein widerlagerseitiges Außengewinde 20 ist an dem in der Rückhubrichtung 10 gelegenen Ende des Werkzeugwiderlagers 4 an einem bolzenartigen Gewindevorsprung 21 des Werkzeugwiderlagers 4 vorgesehen. Die in die Rückhubrichtung 10 weisende Stirnfläche des Gewindevorsprungs 21 bildet die Rückhub-Stützfläche 13 des Werkzeugwiderlagers 4. Der Gewindevorsprung 21 ist gegenüber dem in der Vorhubrichtung 9 angrenzenden Teil des Werkzeugwiderlagers 4 querschnittsreduziert. Infolgedessen ist an dem Werkzeugwiderlager 4 eine ringförmige, mit dem Gewindevorsprung 21 konzentrische und sich in Querrichtung der Arbeitsachse 8 erstreckende widerlagerseitige Anschlagfläche 22 ausgebildet.

Eine in Figur 1b dargestellte Teileinheit 52 einer Bearbeitungseinheit 51 unterscheidet sich von der Teileinheit 2 gemäß Figur 1a lediglich durch die konstruktive Realisierung des Formschlusses zwischen der Zugstange 14 der Spannvorrichtung 5 und dem Bearbeitungswerkzeug 3.

Anstelle der zugstangenseitigen Schulter 17 und der mit dieser zusammenwirkenden werkzeugseitigen Schulter 18 der Teileinheit 2 sind im Falle der Teileinheit 52 als miteinander zusammenwirkende Formschlusselemente ein zugstangenseitiger Konus 53 und ein werkzeugseitiger Gegenkonus 54 vorgesehen.

Damit das Bearbeitungswerkzeug 3 bei dem gegenüber dem Werkstück 7 ausgeführten Rückhub der Bearbeitungseinheit 1, 51 nicht von der widerlagerseitigen Vorhub-Stützfläche 11 abhebt, ist die Zugstange 14 auf Zug längs der Arbeitsachse 8 vorgespannt. Aufgrund der Vorspannung zieht die Zugstange 14 das Bearbeitungswerkzeug 3 gegen die widerlagerseitige Vorhub-Stützfläche 11 und die Stellmutter 15 gegen die widerlagerseitige Rückhub-Stützfläche 13.

Zur Erzeugung der Vorspannung der Zugstange 14 längs der Arbeitsachse 8 dient ein hydraulisches Zugspanngerät 23, wie es in Figur 2 schematisch dargestellt ist.

Anhand von Figur 2 werden die Abläufe zur Erzeugung der Vorspannung der Zugstange 14 der Bearbeitungseinheit 51 beziehungsweise der Teileinheit 52 von Figur 1b erläutert. In entsprechender Weise wird mittels des Zugspanngeräts 23 die Zugstange 14 der Bearbeitungseinheit 1 beziehungsweise der Teileinheit 2 von Figur 1a vorgespannt.

In einem Zustand, in welchem die Zugstange 14 der Stellvorrichtung 5 nicht oder nur geringfügig auf Zug längs der Arbeitsachse 8 vorgespannt ist, wird die Teileinheit 52 der Bearbeitungseinheit 51 mit dem Außengewinde 20 des Werkzeugwiderlagers 4 in ein Innengewinde einer Gewindebohrung 24 an einem als geräteseitiges Widerlager 25 vorgesehenen Teil des Zugspanngeräts 23 eingeschraubt. Dadurch wird das Werkzeugwiderlager 4 an dem geräteseitigen Widerlager 25 in der Rückhubrichtung 10 wirksam abgestützt. Die auf der Zugstange 14 aufsitzende Spannmutter 15 liegt kraftlos oder unter der Wirkung der geringfügigen Vorspannung der Zugstange 14 an der widerlagerseitigen Rückhub-Stützfläche 13 des Werkzeugwiderlagers 4 an.

Außerdem wird die Zugstange 14 der Teileinheit 52 mit einem als Kupplungsgewinde 19b vorgesehenen Abschnitt des zugstangenseitigen Außengewindes 19 in eine Gewindebohrung 26 an einem Zugorgan 27 des Zugspanngeräts 23 eingeschraubt und dadurch an das Zugorgan 27 angebunden.

Bei an dem geräteseitigen Widerlager 25 in der Rückhubrichtung 10 abgestütztem Werkzeugwiderlager 4 wird nun das mit der Zugstange 14 der Teileinheit 52 verbundene Zugorgan 27 des Zugspanngeräts 23 in einer in Figur 2 durch einen Pfeil 28 veranschaulichten und mit der Rückhubrichtung 10 übereinstimmenden Zugrichtung beaufschlagt und aufgrund der Beaufschlagung des Zugorgans 27 in der Zugrichtung 28 wird die an dem gegenüberliegenden Ende über das Bearbeitungswerkzeug 3 an dem Werkzeugwiderlager 4 abgestützte Zugstange 14 auf Zug in der Rückhubrichtung 10 der Bearbeitungseinheit 51 beziehungsweise der Teileinheit 52 beansprucht.

Aufgrund der Zugbeanspruchung der Zugstange 14 hebt die Stellmutter 15 der Spannvorrichtung 5 von der Rückhub-Stützfläche 13 des Werkzeugwiderlagers 4 ab und die Stellmutter 15 kann durch Drehbetätigung um die Arbeitsachse 8 auf der Zugstange 14 in eine zuvor definierte Sollposition längs der Arbeitsachse 8 zugestellt werden, ohne dass bei der Drehbetätigung der Stellmutter 15 zwischen dieser und der Rückhub-Stützfläche 13 des Werkzeugwiderlagers 4 eine die Drehbetätigung der Stellmutter 15 erschwerende und die Genauigkeit der Einstellung der Stellmutter 15 möglicherweise beeinträchtigende Reibung auftritt.

Sobald die Stellmutter 15 in die Sollposition auf der Zugstange 14 zugestellt ist, wird die Zugstange 14 von dem Zugorgan 27 des Zugspanngeräts 23 getrennt. Nach der Trennung der Zugstange 14 von dem Zugorgan 27 des Zugspanngeräts 23 beaufschlagen unter der Wirkung der nun erzeugten Vorspannung der Zugstange 14 die Stellmutter 15 die Rückhub-Stützfläche 13 des Werkzeugwiderlagers 4 und das Bearbeitungswerkzeug 3 die Vorhub-Stützfläche 11 des Werkzeugwiderlagers 4.

Die Sollposition der Stellmutter 15 auf der Zugstange 14 ist derart definiert, dass sich nach dem Trennen der Zugstange 14 von dem Zugorgan 27 des Zugspanngeräts 23 eine Vorspannung der Zugstange 14 einstellt, die derart bemessen ist, dass bei dem im Rahmen der Bearbeitung des Werkstücks 7 ausgeführten Rückhub der Bearbeitungseinheit 51 einerseits ein Abheben des Bearbeitungswerkzeugs 3 von der widerlagerseitigen Vorhub-Stützfläche 11 wirksam verhindert wird und andererseits die resultierende Zugbeanspruchung der Zugstange 14, zu der sich die durch den Rückhub der Bearbeitungseinheit 51 bedingte Zugbeanspruchung der Zugstange 14 und die zuvor eingestellte Vorspannung der Zugstange 14 summieren, die materialabhängige Zugfestigkeit der Zugstange 14 nicht überschreitet.

Um die Zugfestigkeit der Zugstange 14 maximal nutzen zu können, wird das Zugorgan 27 des Zugspanngeräts 23 zum Vorspannen der Zugstange 14 hydraulisch in der Zugrichtung 28 beaufschlagt. Die hydraulische Zugbeanspruchung der Zugstange 14 ermöglicht eine betragsmäßig exakte Einstellung der Vorspannung der Zugstange 14. Infolgedessen kann die Vorspannung der Zugstange 14 funktionssicher auf einen Maximalwert eingestellt werden, der auch in Summe mit der bearbeitungsbedingten Zugbeanspruchung der Zugstange 14 nicht zu einem Bruch der Zugstange 14 führt.

Die Teileinheit 52 mit der in der vorstehenden Weise vorgespannten Zugstange 14 wird aus dem geräteseitigen Widerlager 25 des Zugspanngeräts 23 ausgeschraubt und dadurch von dem Zugspanngerät 23 getrennt.

Anschließend wird die Teileinheit 52 mit einem als Kupplungselement vorgesehenen Adapter zu der Bearbeitungseinheit 51 gefügt.

Entsprechend wird ausweislich Figur 3 bei der Herstellung der Bearbeitungseinheit 1 verfahren. An der Teileinheit 2 wird zunächst die Zugstange 14 in der vorstehend beschriebenen Weise vorgespannt. Anschließend wird die Teileinheit 2 mit einem als Adapter 29 ausgebildeten Kupplungselement zu der Bearbeitungseinheit 1 verbunden.

Mittels des Adapters 29 wird die Bearbeitungseinheit 1 in einer in Figur 3 gestrichelt angedeuteten Werkzeugaufnahme 30 eines Bearbeitungsantriebs 34 einer als Axialformmaschine 31 ausgebildeten Bearbeitungsmaschine fixiert. Mit Hilfe des Bearbeitungsantriebs 34 der Axialformmaschine 31 werden der Vorhub und der Rückhub der Bearbeitungseinheit 1 gegenüber dem zu bearbeitenden Werkstück 7 erzeugt.

Zur Anbindung der Teileinheit 2 an den Adapter 29 werden das Werkzeugwiderlager 4 und der Adapter 29 miteinander verschraubt.

Zu diesem Zweck wird der mit dem Außengewinde 20 versehene Gewindevorsprung 21 des Werkzeugwiderlagers 4 nach Art eines Schraubenbolzens in ein Innengewinde an der Wand einer an dem Adapter 29 vorgesehenen Bolzenaufnahme 32 eingeschraubt. Wie ein Schraubenkopf läuft dabei der gegenüber dem Gewindevorsprung 21 quer zu der Arbeitsachse 8 der Bearbeitungseinheit 1 bestehende Überstand des Werkzeugwiderlagers 4 mit der widerlagerseitigen Anschlagfläche 22 auf eine kupplungselement- beziehungsweise adapterseitige Anschlagfläche 33 auf.

Ein mit einer Drehbewegung des in axialer Richtung an dem Adapter 29 abgestützten Werkzeugwiderlagers 4 relativ zu dem Adapter 29 verbundenes Anziehen des Werkzeugwiderlagers 4 führt zu einer Längung des in die Bolzenaufnahme 32 des Adapters 29 eingeschraubten widerlagerseitigen Gewindevorsprungs 21. Da der widerlagerseitige Gewindevorsprung 21 an der in die Rückhubrichtung 10 weisenden Stirnfläche die widerlagerseitige Rückhub-Stützfläche 13 für die Stellmutter 15 der Spannvorrichtung 5 ausbildet, bewirkt die Längung des widerlagerseitigen Gewindevorsprungs 21 über die an der Stirnfläche des Gewindevorsprungs 21 abgestützte Stellmutter 15 eine geringfügige Zugbeanspruchung und Vorspannung der Zugstange 14 über die zuvor erzeugte Vorspannung hinaus. Diese montagebedingte zusätzliche Vorspannung der Zugstange 14 ist bei der Bemessung der mittels des Zugspanngeräts 23 erzeugten Vorspannung der Zugstange 14 zu berücksichtigen.

## Patentansprüche

1. Bearbeitungseinheit zur Bearbeitung eines Werkstücks (7) an einer Werkstückwand unter Relativbewegung des Werkstücks (7) und der Bearbeitungseinheit längs einer Arbeitsachse (8) der Bearbeitungseinheit mit einem von der Bearbeitungseinheit in einer Vorhubrichtung (9) der Bearbeitungseinheit zu dem Werkstück (7) hin ausgeführten Vorhub und mit einem von der Bearbeitungseinheit in einer Rückhubrichtung (10) der Bearbeitungseinheit von dem Werkstück (7) weg ausgeführten Rückhub,
• mit einem Bearbeitungswerkzeug (3) zur Bearbeitung der Werkstückwand, wobei das Bearbeitungswerkzeug (3) bei dem Vorhub und bei dem Rückhub der Bearbeitungseinheit mit dem Werkstück (7) in Kontakt ist,
• mit einem für das Bearbeitungswerkzeug (3) vorgesehenen Werkzeugwiderlager (4), welches eine in die Vorhubrichtung (9) weisende widerlagerseitige Vorhub-Stützfläche (11) sowie eine von der widerlagerseitigen Vorhub-Stützfläche (11) längs der Arbeitsachse (8) der Bearbeitungseinheit in der Rückhubrichtung (10) beabstandete und in die Rückhubrichtung (10) weisende und dadurch von der widerlagerseitigen Vorhub-Stützfläche (11) abgewandte widerlagerseitige Rückhub-Stützfläche (13) aufweist, wobei das Bearbeitungswerkzeug (3) der widerlagerseitigen Vorhub-Stützfläche (11) in der Vorhubrichtung (9) vorgeordnet ist und wobei das Bearbeitungswerkzeug (3) bei dem Vorhub der Bearbeitungseinheit an der widerlagerseitigen Vorhub-Stützfläche (11) entgegen der Vorhubrichtung (9) und bei dem Rückhub an der widerlagerseitigen Rückhub-Stützfläche (13) entgegen der Rückhubrichtung (10) abgestützt ist sowie
• mit einer Spannvorrichtung (5), mittels derer das Bearbeitungswerkzeug (3) längs der Arbeitsachse (8) gegen die widerlagerseitige Vorhub-Stützfläche (11) und gegen die widerlagerseitige Rückhub-Stützfläche (13) spannbar ist und die ein von dem Werkzeugwiderlager (4) baulich getrenntes Zugelement (14) umfasst, das sich längs der Arbeitsachse (8) erstreckt und das längs der Arbeitsachse (8) einerseits mit dem Bearbeitungswerkzeug (3) verbunden ist und andererseits ein Stellgewinde (19a) aufweist, mit welchem sich ein Stellelement (15) der Spannvorrichtung (5) im Gewindeeingriff befindet,
• wobei bei der widerlagerseitigen Vorhub-Stützfläche (11) längs der Arbeitsachse (8) gegenüberliegendem Bearbeitungswerkzeug (3) das Stellelement (15) der Spannvorrichtung (5) der von der widerlagerseitigen Vorhub-Stützfläche (11) abgewandten widerlagerseitigen Rückhub-Stützfläche (13) längs der Arbeitsachse (8) gegenüberliegt,
• wobei das von dem Werkzeugwiderlager (4) baulich getrennte Zugelement (14) der Spannvorrichtung (5) auf Zug längs der Arbeitsachse (8) vorspannbar ist und
• wobei bei auf Zug längs der Arbeitsachse (8) vorgespanntem Zugelement (14) der Spannvorrichtung (5) die von der widerlagerseitigen Vorhub-Stützfläche (11) abgewandte widerlagerseitige Rückhub-Stützfläche (13) durch das Stellelement (15) der Spannvorrichtung (5) längs der Arbeitsachse (8) in Richtung auf das Bearbeitungswerkzeug (3) beaufschlagt ist und das Bearbeitungswerkzeug (3) mittels des Stellelements (15) und des auf Zug beanspruchten Zugelements (14) der Spannvorrichtung (5) längs der Arbeitsachse (8) gegen die widerlagerseitige Vorhub-Stützfläche (11) und gegen die widerlagerseitige Rückhub-Stützfläche (13) gespannt ist,
**dadurch gekennzeichnet,**
**dass** das Zugelement (14) eine Kupplungseinrichtung zur Anbindung des Zugelements (14) an ein in einer Zugrichtung (28) beaufschlagbares Zugorgan (27) eines Zugspanngeräts (23) aufweist und
**dass** das Zugelement (14) der Spannvorrichtung (5) mittels des Zugspanngeräts (23) auf Zug längs der Arbeitsachse (8) vorspannbar ist,
• indem das an das Zugorgan (27) des Zugspanngeräts (23) angebundene Zugelement (14) bei an der widerlagerseitigen Vorhub-Stützfläche (11) abgestütztem Bearbeitungswerkzeug (3) mittels des Zugspanngeräts (23) auf Zug beanspruchbar ist,
• indem bei mittels des Zugspanngeräts (23) auf Zug beanspruchtem Zugelement (14) das Stellelement (15) durch Drehbetätigung in eine Sollposition an dem Zugelement (14) längs der Arbeitsachse (8) zustellbar ist und
• indem bei in die Sollposition zugestelltem Stellelement (15) die Zugbeanspruchung des Zugelements (14) durch das Zugspanngerät (23) aufhebbar und dadurch die von der widerlagerseitigen Vorhub-Stützfläche (11) abgewandte widerlagerseitige Rückhub-Stützfläche (13) durch das Stellelement (15) der Spannvorrichtung (5) längs der Arbeitsachse (8) in Richtung auf das Bearbeitungswerkzeug (3) beaufschlagbar ist.

2. Bearbeitungseinheit nach Anspruch 1, **dadurch gekennzeichnet, dass** das Zugelement (14) der Spannvorrichtung (5) nach der Aufhebung der Zugbeanspruchung des Zugelements (14) durch das Zugspanngerät (23) durch Drehbetätigung des Stellelements (15) der Spannvorrichtung (5) in einer Spann-Drehrichtung auf Zug längs der Arbeitsachse (8) vorspannbar ist.

3. Bearbeitungseinheit nach Anspruch 1, **dadurch gekennzeichnet, dass** als Kupplungseinrichtung des Zugelements (14) ein Kupplungsgewinde (19b) vorgesehen ist zur Herstellung einer Gewindeverbindung mit dem Zugorgan (27) des Zugspanngeräts (23).

4. Bearbeitungseinheit nach einem der vorhergehenden Ansprüche, **dadurch gekennzeichnet, dass** das Zugelement (14) als Zugstange ausgebildet ist.

5. Bearbeitungseinheit nach einem der vorhergehenden Ansprüche, **dadurch gekennzeichnet, dass** das Werkzeugwiderlager (4) als Hohlkörper ausgebildet ist und eine sich längs der Arbeitsachse (8) erstreckende Aufnahme (16) für das Zugelement (14) aufweist.

6. Bearbeitungseinheit nach einem der vorhergehenden Ansprüche, **dadurch gekennzeichnet, dass** das Zugelement (14) formschlüssig mit dem Bearbeitungswerkzeug (3) verbunden ist.

7. Bearbeitungseinheit nach einem der vorhergehenden Ansprüche, **dadurch gekennzeichnet, dass** das Stellelement (15) der Spannvorrichtung (5) als Stellmutter ausgebildet ist und eine an ein Betätigungswerkzeug angepasste Außenkontur aufweist.

8. Bearbeitungseinheit nach einem der vorhergehenden Ansprüche, **dadurch gekennzeichnet, dass** das Werkzeugwiderlager (4) durch die widerlagerseitige Rückhub-Stützfläche (13) in der Rückhubrichtung (10) begrenzt ist.

9. Bearbeitungseinheit nach einem der vorhergehenden Ansprüche, **dadurch gekennzeichnet, dass** die Bearbeitungseinheit ein Kupplungselement (29) umfasst, das an der in die Rückhubrichtung (10) weisenden Seite des Werkzeugwiderlagers (4) angeordnet und mit dem Werkzeugwiderlager (4) verbunden, vorzugsweise lösbar verbunden, ist und dass das Kupplungselement (29) zur Anbindung der Bearbeitungseinheit an einen Bearbeitungsantrieb (34) ausgebildet ist, mittels dessen die Relativbewegung des Werkstücks (7) und der Bearbeitungseinheit längs der Arbeitsachse (8) erzeugbar ist.

10. Bearbeitungseinheit nach Anspruch 9, **dadurch gekennzeichnet,**
• **dass** das Werkzeugwiderlager (4) und das Kupplungselement (29) formschlüssig längs der Arbeitsachse (8) wirksam miteinander verbunden, vorzugsweise verschraubt, sind,
• **dass** das Werkzeugwiderlager (4) an der zu dem Kupplungselement (29) hin weisenden Seite eine sich quer zu der Arbeitsachse (8) erstreckende widerlagerseitige Anschlagfläche (22) und einen gegenüber der widerlagerseitigen Anschlagfläche (22) quer zu der Arbeitsachse (8) zurückspringenden und längs der Arbeitsachse (8) zu dem Kupplungselement (29) hin vorstehenden bolzenartigen Gewindevorsprung (21) aufweist, der mit einem Außengewinde (20) versehen ist und an einer in die Rückhubrichtung (10) weisenden Stirnfläche die widerlagerseitige Rückhub-Stützfläche (13) ausbildet,
• **dass** das Kupplungselement (29) an der zu dem Werkzeugwiderlager (4) hin weisenden Seite eine sich längs der Arbeitsachse (8) erstreckende und mit einem Innengewinde versehene Bolzenaufnahme (32) für den Gewindevorsprung (21) des Werkzeugwiderlagers (4) sowie eine gegenüber der Bolzenaufnahme (32) quer zu der Arbeitsachse (8) vorspringende kupplungselementseitige Anschlagfläche (33) aufweist und
• **dass** das Werkzeugwiderlager (4) und das Kupplungselement (29) bei an der widerlagerseitigen Anschlagfläche (22) und an der kupplungselementseitigen Anschlagfläche (33) längs der Arbeitsachse (8) wirksamer gegenseitiger Beaufschlagung des Werkzeugwiderlagers (4) und des Kupplungselements (29) miteinander verschraubt sind.

11. Bearbeitungsmaschine zur Bearbeitung eines Werkstücks (7) an einer Werkstückwand, mit einer Bearbeitungseinheit (1) und mit einem Bearbeitungsantrieb (34), mittels dessen das Werkstück (7) und die Bearbeitungseinheit (1) relativ zueinander längs einer Arbeitsachse (8) der Bearbeitungseinheit (1) mit einem von der Bearbeitungseinheit (1) in einer Vorhubrichtung (9) der Bearbeitungseinheit (1) zu dem Werkstück (7) hin ausgeführten Vorhub und mit einem von der Bearbeitungseinheit (1) in einer Rückhubrichtung (10) der Bearbeitungseinheit (1) von dem Werkstück (7) weg ausgeführten Rückhub bewegbar sind, **dadurch gekennzeichnet, dass** die Bearbeitungseinheit (1) nach einem der vorhergehenden Ansprüche ausgebildet ist.

12. Verfahren zur Herstellung einer Bearbeitungseinheit (1) nach Anspruch 1, **dadurch gekennzeichnet,**
• **dass** das Werkzeugwiderlager (4) der Bearbeitungseinheit (1) an einem geräteseitigen Widerlager (25) des Zugspanngeräts (23) in der Rückhubrichtung (10) wirksam abgestützt wird,
• **dass** das Zugelement (14) der Spannvorrichtung (5) mittels der Kupplungseinrichtung an der in der Rückhubrichtung (10) weisenden Seite an das Zugorgan (27) des Zugspanngeräts (23) angebunden wird,
• **dass** das an das Zugorgan (27) des Zugspanngeräts (23) angebundene Zugelement (14) bei in der Rückhubrichtung (10) an dem geräteseitigen Widerlager (25) des Zugspanngeräts (23) abgestütztem Werkzeugwiderlager (4) und bei über das Bearbeitungswerkzeug (3) an der widerlagerseitigen Vorhub-Stützfläche (11) in der Rückhubrichtung (10) abgestütztem Zugelement (14) mittels des in der Zugrichtung (28) beaufschlagten Zugorgans (27) des Zugspanngeräts (23) auf Zug in der Rückhubrichtung (10) beansprucht wird,
• **dass** bei mittels des Zugorgans (27) des Zugspanngeräts (23) auf Zug in der Rückhubrichtung (10) beanspruchtem Zugelement (14) das Stellelement (15) durch Drehbetätigung in eine Sollposition an dem Zugelement (14) längs der Arbeitsachse (8) zugestellt wird und
• **dass** bei in die Sollposition zugestelltem Stellelement (15) die Zugbeanspruchung des Zugelements (14) durch das Zugorgan (27) des Zugspanngeräts (23) aufgehoben und dadurch die widerlagerseitige Rückhub-Stützfläche (13) des Werkzeugwiderlagers (4) durch das Stellelement (15) der Spannvorrichtung (5) längs der Arbeitsachse (8) in Richtung auf das Bearbeitungswerkzeug (3) beaufschlagt und das Bearbeitungswerkzeug (3) mittels des Stellelements (15) und des auf Zug vorgespannten Zugelements (14) der Spannvorrichtung (5) längs der Arbeitsachse (8) gegen die widerlagerseitige Vorhub-Stützfläche (11) und gegen die widerlagerseitige Rückhub-Stützfläche (13) gespannt wird.

13. Verfahren nach Anspruch 12, **dadurch gekennzeichnet, dass** das Zugorgan (27) des Zugspanngeräts (23), mittels dessen das Zugelement (14) der Spannvorrichtung (5) auf Zug in der Rückhubrichtung (10) beansprucht wird, hydraulisch in der Zugrichtung (28) beaufschlagt wird.

## Claims

1. A processing unit for processing a workpiece wall of a workpiece (7), with relative movement of the workpiece (7) and the processing unit along a working axis (8) of the processing unit, with a forward stroke carried out by the processing unit in a forward stroke direction (9) of the processing unit towards the workpiece (7), and with a backward stroke carried out by the processing unit in a backward stroke direction (10) of the processing unit away from the workpiece (7),
• having a machine tool (3) for processing the workpiece wall, wherein the machine tool (3) is in contact with the workpiece (7) during the forward stroke and during the backward stroke of the processing unit,
• having a tool support (4) which is provided for the machine tool (3), and which has a forward stroke bearing surface (11) on the support pointing in the forward stroke direction (9), and a backward stroke bearing surface (13) on the support which is spaced in the backward stroke direction (10) from the forward stroke bearing surface (11) on the support along the working axis (8) of the processing unit and which points in the backward stroke direction (10), thereby facing away from the forward stroke bearing surface (11) on the support, wherein the machine tool (3) is arranged in front of of the forward stroke bearing surface (11) on the support in the forward stroke direction (9), and wherein the machine tool (3) is supported on the forward stroke bearing surface (11) on the support in the opposite direction of the forward stroke direction (9) during the forward stroke of the processing unit, and is supported on the backward stroke bearing surface (13) on the support in the opposite direction of the backward stroke direction (10) during the backward stroke of the processing unit, and
• having a clamping device (5) by means of which the machine tool (3) can be clamped along the working axis (8) against the forward stroke bearing surface (11) on the support and against the backward stroke bearing surface (13) on the support and which comprises a tension element (14) which is structurally separate from the tool support (4), which extends along the working axis (8), and which is connected along the working axis (8) to the machine tool (3) on one end, and on the other end has an adjusting thread (19a) with which an adjusting element (15) of the clamping device (5) is in threaded engagement,
• wherein, when the machine tool (3) is opposite the forward stroke bearing surface (11) on the support along the working axis (8), the adjusting element (15) of the clamping device (5) is opposite, along the working axis (8), the backward stroke bearing surface (13) on the support facing away from the forward stroke bearing surface (11) on the support,
• wherein the tension element (14) of the clamping device (5), which is structurally separate from the tool support (4), can be subjected to tensile preload along the working axis (8), and
• wherein, when the tension element (14) of the clamping device (5) is preloaded along the working axis (8), the backward stroke bearing surface (13) on the support facing away from the forward stroke bearing surface (11) on the support is loaded by the adjusting element (15) of the clamping device (5) along the working axis (8) in the direction of the machine tool (3), and the machine tool (3) is clamped along the working axis (8), against the forward stroke bearing surface (11) on the support and against the backward stroke bearing surface (13) on the support, by means of the adjusting element (15) and the tension element (14) of the clamping device (5),
**characterized**
**in that** the tension element (14) has a coupling device for connecting the tension element (14) to a tension member (27) of a tensioning device (23), which can be loaded in a tensioning direction (28), and
**in that** the tension element (14) of the clamping device (5) can be subjected to tension along the working axis (8) by means of the tensioning device (23),
• by the tension element (14) connected to the tension member (27) of the tensioning device (23) can be subjected to tension by means of the tensioning device (23) when the machining tool (3) is supported on the forward stroke hearting surface (11) on the support,
• by the adjusting element (15) being able to be moved into a target position on the tension element (14) along the working axis (8) by rotary actuation when the tension element (14) is subjected to tension by means of the tensioning device (23), and
• by, when the adjusting element (15) is arranged in the target position, the tensile load subjected to the tension element (14) by the tensioning device (23) can be cancelled, and thereby the backward stroke bearing surface (13) on the support facing away from the forward stroke bearing surface (11) on the support can be loaded by the adjusting element (15) of the clamping device (5) along the working axis (8) in the direction of the machining tool (3).

2. The processing unit according to claim 1, **characterized in that** the tension element (14) of the clamping device (5) can be subjected to tensile preload along the working axis (8) after the tensile preload on the tension element (14) by the tensioning device (23) has been cancelled, by a rotary actuation of the adjusting element (15) of the clamping device (5) in a tensioning direction of rotation.

3. The processing unit according to claim 1, **characterized in that** a coupling thread (19b) is provided as the coupling device of the tension element (14) for producing a threaded connection to the tension member (27) of the tensioning device (23).

4. The processing unit according to any one of the preceding claims, **characterized in that** the tension element (14) is designed as a pull rod.

5. The processing unit according to any one of the preceding claims, **characterized in that** the tool support (4) is designed as a hollow body, and has a receptacle (16) for the tension element (14) extending along the working axis (8).

6. The processing unit according to any one of the preceding claims, **characterized in that** the tension element (14) is connected to the machine tool (3) with a form fit.

7. The processing unit according to any one of the preceding claims, **characterized in that** the adjusting element (15) of the clamping device (5) is designed as an adjusting nut, and has an outer contour adapted to an operating tool.

8. The processing unit according to any one of the preceding claims, **characterized in that** the tool support (4) is limited in the backward stroke direction (10) by the backward stroke bearing surface (13) on the support.

9. The processing unit according to one of the preceding claims, **characterized in that** the processing unit comprises a coupling element (29) which is arranged on the side of the tool support (4) pointing in the backward stroke direction (10), and is connected, preferably detachably connected, to the tool support (4), and **in that** the coupling element (29) is designed to connect the processing unit to a processing drive (34) by means of which the relative movement of the workpiece (7) and the processing unit along the working axis (8) can be generated.

10. The processing unit according to claim 9, **characterized in that**
• the tool support (4) and the coupling element (29) are functionally connected to each other, preferably screwed, in a form-fitting manner along the working axis (8),
• **in that** the tool support (4) has a stop surface (22) on the side facing the coupling element (29), extending transversely to the working axis (8), and a bolt-like threaded projection (21) which is stepped back transverse to the working axis (8) relative to the stop surface (22) on the support, which protrudes along the working axis (8) towards the coupling element (29), which is provided with an external thread (20), and which forms, on an end face pointing in the backward stroke direction (10), the backward stroke bearing surface (13) on the support,
• **in that** the coupling element (29), on the side facing the tool support (4), has a bolt receptacle (32) extending along the working axis (8), provided with an internal thread for the threaded projection (21) of the tool support (4), and also a stop surface (33) of the coupling element side which stop surface (33) projects transverse to the working axis (8) relative to the bolt receptacle (32), and
• **in that** the tool support (4) and the coupling element (29) are screwed together, with mutual loading of the tool support (4) and the coupling element (29) along the working axis (8) on the stop surface (22) of the support and on the stop surface (33) of the coupling element.

11. A processing machine for processing a workpiece wall of a workpiece (7), having a processing unit (1) and having a processing drive (34) by means of which the workpiece (7) and the processing unit (1) can be moved relative to each other along a working axis (8) of the processing unit (1), with a forward stroke executed by the processing unit (1) in a forward stroke direction (9) of the processing unit (1) towards the workpiece (7), and with a backward stroke executed by the processing unit (1) in a backward stroke direction (10) of the processing unit (1) away from the workpiece (7), **characterized in that** the processing unit (1) is designed according to any one of the preceding claims.

12. A method for producing a processing unit (1) according to claim 1, **characterized in that**
• the tool support (4) of the processing unit (1) is functionally supported on a support (25) of the tensioning device (23) in the backward stroke direction (10),
• **in that** the tension element (14) of the clamping device (5) is connected to the tension member (27) of the tensioning device (23) by means of the coupling device on the side pointing in the backward stroke direction (10),
• **in that** the tension element (14) connected to the tension member (27) of the tensioning device (23) is subjected to tension in the backward stroke direction (10) by means of the tension member (27) of the tensioning device (23) loaded in the tensioning direction (28) when the tool support (4) is supported in the backward stroke direction (10) on the support (25) of the tensioning device (23) and when the tension element (14) is supported by the machine tool (3) on the forward stroke bearing surface (11) on the support in the backward stroke direction (10),
• **in that,** when the tension element (14) is subjected to tension in the backward stroke direction (10) by means of the tension member (27) of the tensioning device (23), the adjusting element (15) is moved into a target position on the tension element (14) along the working axis (8) by rotary actuation, and
• **in that,** when the adjusting element (15) is arranged in the target position, the tensile load subjected to the tension element (14) by the tension member (27) of the tensioning device (23) is cancelled, and thereby the backward stroke bearing surface (13) of the tool support (4) is loaded by the adjusting element (15) of the clamping device (5) along the working axis (8) in the direction of the machine tool (3), and the machine tool (3) is clamped along the working axis (8) against the forward stroke bearing surface (11) on the support and against the backward stroke bearing surface (13) on the support, by means of the adjusting element (15) and the tension element (14) of the clamping device (5) subjected to a tensile preload.

13. The method according to claim 12, **characterized in that** the tension member (27) of the tensioning device (23), by means of which the tension element (14) of the clamping device (5) is subjected to tension in the backward stroke direction (10), is hydraulically loaded in the tensioning direction (28).

## Revendications

1. Unité d'usinage conçue pour usiner une pièce (7) sur une paroi de ladite pièce, avec mouvement relatif de la pièce (7) et de l'unité d'usinage le long d'un axe de travail (8) de ladite unité d'usinage, moyennant une course d'avance s'opérant de l'unité d'usinage vers la pièce (7), dans une direction (9) de course d'avance de ladite unité d'usinage, et une course de retour s'opérant de l'unité d'usinage dans une direction (10) de course de retour de ladite unité d'usinage, avec éloignement par rapport à ladite pièce (7), comprenant
• un outil d'usinage (3) affecté à l'usinage de la paroi de la pièce, lequel outil d'usinage (3) est en contact avec ladite pièce (7) lors de la course d'avance et lors de la course de retour de l'unité d'usinage,
• une contre-butée (4) prévue pour ledit outil d'usinage (3) et munie d'une surface d'appui (11) qui est dévolue à la course d'avance, est située côté contre-butée et pointe dans la direction (9) de course progressive, ainsi que d'une surface d'appui (13) qui est dévolue à la course de retour, est située côté contre-butée, se trouve à distance de ladite surface d'appui (11) dévolue à la course d'avance et située côté contre-butée, le long de l'axe de travail (8) de l'unité d'usinage dans la direction (10) de course de retour, et pointe dans ladite direction (10) de retour en étant, de ce fait, tournée à l'opposé de ladite surface d'appui (11) dévolue à la course d'avance et située côté contre-butée, sachant que l'outil d'usinage (3) est disposé, dans la direction (9) de course d'avance, en amont de ladite surface d'appui (11) dévolue à la course d'avance et située côté contre-butée, et sachant que ledit outil d'usinage (3) est adossé, lors de la course d'avance de ladite unité d'usinage, à ladite surface d'appui (11) dévolue à la course d'avance et située côté contre-butée, en sens inverse de ladite direction (9) de course d'avance, et est adossé, lors de la course de retour, à ladite surface d'appui (13) dévolue à la course de retour et située côté contre-butée, en sens inverse de ladite direction (10) de course de retour,
• ainsi qu'un dispositif de serrage (5) au moyen duquel l'outil d'usinage (3) peut être serré, le long de l'axe de travail (8), contre la surface d'appui (11) dévolue à la course d'avance et située côté contre-butée, et contre la surface d'appui (13) dévolue à la course de retour et située côté contre-butée, lequel dispositif inclut un élément de traction (14) structurellement distinct de la contre-butée (4) de l'outil, qui s'étend le long de l'axe de travail (8) et qui, le long dudit axe de travail (8), est d'une part relié audit outil d'usinage (3) et est pourvu, d'autre part, d'un filetage de réglage (19a) avec lequel un élément de réglage (15) dudit dispositif de serrage (5) est en prise par filetage,
• sachant que, lorsque l'outil d'usinage (3) se trouve en vis-à-vis de la surface d'appui (11) dévolue à la course d'avance et située côté contre-butée, le long de l'axe de travail (8), l'élément de réglage (15) du dispositif de serrage (5) se trouve, le long dudit axe de travail (8), en vis-à-vis de la surface d'appui (13) dévolue à la course de retour, située côté contre-butée et tournée à l'opposé de ladite surface d'appui (11) dévolue à la course d'avance et située côté contre-butée,
• sachant que l'élément de traction (14) du dispositif de serrage (5), structurellement distinct de la contre-butée (4) de l'outil, peut être précontraint à la traction le long de l'axe de travail (8), et
• sachant que, lorsque l'élément de traction (14) du dispositif de serrage (5) est précontraint à la traction le long de l'axe de travail (8), la surface d'appui (13) dévolue à la course de retour, située côté contre-butée et tournée à l'opposé de la surface d'appui (11) dévolue à la course d'avance et située côté contre-butée est sollicitée, par ledit élément de réglage (15) du dispositif de serrage (5), en direction de l'outil d'usinage (3) le long dudit axe de travail (8), et ledit outil d'usinage (3) est serré le long dudit axe de travail (8), au moyen dudit élément de réglage (15) et dudit élément de traction (14), soumis à la traction , dudit dispositif de serrage (5), contre la surface d'appui (11) dévolue à la
course d'avance et située côté contre-butée, et contre la surface d'appui (13) dévolue à la course de retour et située côté contre-butée,
**caractérisée par le fait**
**que** l'élément de traction (14) est muni d'un système d'accouplement dédié au rattachement dudit élément de traction (14) à un organe de traction (27) pouvant être sollicité dans une direction de traction (28) et équipant un appareil de tension (23) ; et que ledit élément de traction (14) du dispositif de serrage (5) peut être précontraint à la traction au moyen dudit appareil de tension (23), le long de l'axe de travail (8),
• en ce sens que ledit élément de traction (14) rattaché à l'organe de traction (27) de l'appareil de tension (23) peut être soumis à la traction, au moyen dudit appareil de tension (23), lorsque l'outil d'usinage (3) est adossé à la surface d'appui (11) dévolue à la course d'avance et située côté contre-butée,
• en ce sens que, lorsque ledit élément de traction (14) est soumis à la traction au moyen dudit appareil de tension (23), l'élément de réglage (15) peut être transposé, par manoeuvre rotatoire, à un emplacement de consigne sur ledit élément de traction (14) le long de l'axe de travail (8), et
• en ce sens que, lorsque ledit élément de réglage (15) est transposé audit emplacement de consigne, la sollicitation à la traction dudit élément de traction (14), provoquée par ledit appareil de tension (23), peut être supprimée et la surface d'appui (13) dévolue à la course de retour, située côté contre-butée et tournée à l'opposé de la surface d'appui (11) dévolue à la course d'avance et située côté contre-butée, peut ainsi être sollicitée en direction dudit outil d'usinage (3), le long dudit axe de travail (8), par ledit élément de réglage (15) du dispositif de serrage (5).

2. Unité d'usinage selon la revendication 1, **caractérisée par le fait qu'**à l'issue de la suppression de la sollicitation à la traction de l'élément de traction (14) provoquée par l'appareil de tension (23), ledit élément de traction (14) du dispositif de serrage (5) peut être précontraint à la traction au moyen dudit appareil de tension (23), le long de l'axe de travail (8), par manoeuvre rotatoire opérée sur l'élément de réglage (15) dudit dispositif de serrage (5) dans une direction de rotation instaurant un serrage.

3. Unité d'usinage selon la revendication 1, **caractérisée par le fait qu'**un filetage d'accouplement (19b) est prévu, en tant que système d'accouplement de l'élément de traction (14), afin d'établir une liaison par filetage avec l'organe de traction (27) de l'appareil de tension (23).

4. Unité d'usinage selon l'une des revendications précédentes, **caractérisée par le fait que** l'élément de traction (14) est réalisé sous la forme d'une tige de traction.

5. Unité d'usinage selon l'une des revendications précédentes, **caractérisée par le fait que** la contre-butée (4) de l'outil est réalisée sous la forme d'un corps creux, et est dotée d'un logement (16) dédié à l'élément de traction (14) et s'étendant le long de l'axe de travail (8).

6. Unité d'usinage selon l'une des revendications précédentes, **caractérisée par le fait que** l'élément de traction (14) est relié à l'outil d'usinage (3) par complémentarité de formes.

7. Unité d'usinage selon l'une des revendications précédentes, **caractérisée par le fait que** l'élément de réglage (15) du dispositif de serrage (5) est réalisé sous la forme d'un écrou de réglage, et est doté d'un profil extérieur adapté à un outil d'actionnement.

8. Unité d'usinage selon l'une des revendications précédentes, **caractérisée par le fait que** la contre-butée (4) de l'outil est délimitée, dans la direction (10) de course de retour, par la surface d'appui (13) dévolue à la course de retour et située côté contre-butée.

9. Unité d'usinage selon l'une des revendications précédentes, **caractérisée par le fait que** ladite unité d'usinage inclut un élément d'accouplement (29) qui est disposé du côté de la contre-butée (4) de l'outil pointant dans la direction (10) de course de retour et est relié à ladite contre-butée (4) de l'outil, de préférence relié de manière libérable ; et **par le fait que** ledit élément d'accouplement (29) est réalisé en vue du rattachement de ladite unité d'usinage à un entraînement d'usinage (34) au moyen duquel le mouvement relatif de la pièce (7), et de ladite unité d'usinage, peut être engendré le long de l'axe de travail (8).

10. Unité d'usinage selon la revendication 9, **caractérisée par le fait**
• **que** la contre-butée (4) de l'outil et l'élément d'accouplement (29) sont reliés l'un à l'autre de manière opérante par complémentarité de formes, de préférence par vissage, le long de l'axe de travail (8),
• **que** ladite contre-butée (4) de l'outil comporte, du côté pointant vers ledit élément d'accouplement (29), une surface de butée (22) qui est située côté contre-butée et s'étend transversalement par rapport à l'axe de travail (8), et une protubérance filetée (21) du type tenon qui accuse un retrait vis-à-vis de ladite surface de butée (22) située côté contre-butée, transversalement par rapport audit axe de travail (8),
fait saillie en direction dudit élément d'accouplement (29) le long dudit axe de travail (8), est pourvue d'un filetage extérieur (20) et donne naissance, au niveau d'une face extrême pointant dans la direction (10) de course de retour, à la surface d'appui (13) dévolue à la course de retour et située côté contre-butée,
• **que** ledit élément d'accouplement (29) comporte, du côté pointant vers ladite contre-butée (4) de l'outil, un logement (32) de tenon qui s'étend le long dudit axe de travail (8), est nanti d'un filetage intérieur et est destiné à ladite protubérance filetée (21) de la contre-butée (4) de l'outil, ainsi qu'une surface de butée (33) située côté élément d'accouplement et faisant saillie par rapport audit logement (32) de tenon, transversalement par rapport audit axe de travail (8), et
• **que** ladite contre-butée (4) de l'outil et ledit élément d'accouplement (29) sont reliés l'un à l'autre par vissage lors d'une sollicitation réciproque de ladite contre-butée (4) de l'outil et dudit élément d'accouplement (29) opérante, le long dudit axe de travail (8), au niveau de ladite surface de butée (22) située côté contre-butée et au niveau de ladite surface de butée (33) située côté élément d'accouplement.

11. Machine d'usinage conçue pour usiner une pièce (7) sur une paroi de ladite pièce, comprenant une unité d'usinage (1) et un entraînement d'usinage (34) au moyen duquel la pièce (7) et l'unité d'usinage (1) peuvent être mues l'une relativement à l'autre, le long d'un axe de travail (8) de ladite unité d'usinage (1), moyennant une course d'avance s'opérant de l'unité d'usinage (1) vers la pièce (7), dans une direction (9) d'avance de ladite unité d'usinage (1), et une course de retour s'opérant de l'unité d'usinage (1) dans une direction (10) de course de retour de ladite unité d'usinage (1), avec éloignement par rapport à ladite pièce (7), **caractérisée par le fait que** l'unité d'usinage (1) est réalisée en conformité avec l'une des revendications précédentes.

12. Procédé de fabrication d'une unité d'usinage (1) conforme à la revendication 1, **caractérisé par le fait**
• **que** la contre-butée (4) de l'outil de l'unité d'usinage (1) est en appui sur une contre-butée (25) située côté appareil de l'appareil de tension (23), de manière opérante dans la direction (10) de course de retour,
• **que** l'élément de traction (14) du dispositif de serrage (5) est rattaché à l'organe de traction (27) dudit appareil de tension (23), au moyen du système d'accouplement, du côté pointant vers ladite direction (10) de course rétrograde,
• **que** ledit élément de traction (14) rattaché audit organe de traction (27) dudit appareil de tension (23) est soumis à la traction dans ladite direction (10) de course de retour, au moyen dudit organe de traction (27) dudit appareil de tension (23) qui est sollicité dans la direction de traction (28), lorsque ladite contre-butée (4) de l'outil est en appui, dans ladite direction (10) de course de retour, sur ladite contre-butée (25) côté appareil dudit appareil de tension (23) et lorsque ledit élément de traction (14) est adossé dans ladite direction (10) de course de retour, par l'intermédiaire de l'outil d'usinage (3), à la surface d'appui (11) dévolue à la course d'avance et située côté contre-butée,
• **que**, lorsque ledit élément de traction (14) est soumis à la traction dans ladite direction (10) de course de retour, au moyen dudit organe de traction (27) dudit appareil de tension (23), l'élément de réglage (15) est transposé, par manoeuvre rotatoire, à un emplacement de consigne sur ledit élément de traction (14) le long de l'axe de travail (8), et
• **que**, lorsque ledit élément de réglage (15) est transposé audit emplacement de consigne, la sollicitation à la traction dudit élément de traction (14), provoquée par ledit organe de traction (27) dudit appareil de tension (23), est supprimée et, de la sorte, la surface d'appui (13), dévolue à la course de retour sur ladite contre-butée (4) de l'outil, est sollicitée en direction dudit outil d'usinage (3) le long dudit axe de travail (8), par ledit élément de réglage (15) du dispositif de serrage (5), et ledit outil d'usinage (3) est serré contre la surface d'appui (11) dévolue à la course d'avance et située côté contre-butée, et contre ladite surface d'appui (13) dévolue à la course de retour et située côté contre-butée, le long dudit axe de travail (8), au moyen dudit élément de réglage (15) et dudit élément de traction (14) dudit dispositif de serrage (5), qui est précontraint à la traction.

13. Procédé selon la revendication 12, **caractérisé par le fait que** l'organe de traction (27) de l'appareil de tension (23), au moyen duquel l'élément de traction (14) du dispositif de serrage (5) est soumis à la traction dans la direction (10) de course de retour, est sollicité hydrauliquement dans la direction de traction (28).
